# EUROPÄISCHE PATENTSCHRIFT

(11) **EP 0 731 863 B1**
(45) Veröffentlichungstag und Bekanntmachung des Hinweises auf die Patenterteilung: **23.09.1998**
(21) Anmeldenummer: 95900633.9
(22) Anmeldetag: 11.11.1994
(51) Int. Cl.: E02D 17/08, E02F 5/00

(54) **VERFAHREN UND EINRICHTUNG ZUR SANIERUNG VON EISENBAHN-GLEISANLAGEN**
PROCESS AND DEVICE USED TO RENOVATE RAILROAD TRACK INSTALLATIONS
PROCEDE ET DISPOSITIF SERVANT A RENOVER DES VOIES FERREES DE CHEMIN DE FER

(30) Priorität: 04.12.1993 DE 4341418
(43) Veröffentlichungstag der Anmeldung: 18.09.1996
(73) Patentinhaber: TAMROCK VOEST-ALPINE Bergtechnik Gesellschaft m.b.H., 8740 Zeltweg (AT)
(72) Erfinder: KAMPMANN, Werner, D-82377 Penzberg (DE); LINDE, Klaus, D-57078 Siegen (DE); HEITKAMP, Herbert, D-59368 Werner (DE); SCHMIDT, Werner, D-74564 Crailsheim (DE); SCHMIDT, Fritz J., D-73033 Göppingen (DE); OPPEL, Franz, D-74597 Stimpfach (DE); RIEGER, Jürgen, D-97990 Weikersheim (DE)
(74) Vertreter: Hennicke, Albrecht, Dipl.-Ing.
(86) Internationale Anmeldenummer: DE9401353
(87) Internationale Veröffentlichungsnummer: WO9515418

(56) Entgegenhaltungen:
- DE-A- 2 622 671
- DE-A- 2 658 349
- DE-A- 3 443 282
- DE-B- 2 810 386
- DE-U- 9 211 801
- US-A- 3 750 409

## Beschreibung

### Technisches Gebiet

Die Erfindung betrifft ein Verfahren zur Sanierung von Eisenbahn-Gleisanlagen, insbesondere mehrgleisigen Gleisanlagen, wobei unter Abräumen des Gleisunterbaues des Altgleises ein in dessen Verlauf fortschreitender Graben mit Graben-Seitenwandsicherung angelegt wird, in den das Material für die Erstellung des Gleisbettes des Neugleises eingebracht wird. Ferner ist die Erfindung auf eine zweckdienliche Einrichtung zur Durchführung des Verfahrens gerichtet.

### Stand der Technik

In der Praxis stellt sich bekanntlich in großem Umfang das Problem, vorhandene Eisenbahn-Gleisanlagen bzw. deren Bahnkörper zu sanieren. Dabei muß zumeist der gesamte Bahnkörper, also der gesamte Gleisunterbau entfernt und neu aufgebaut werden. Diese Arbeiten müssen bei den zumeist vorhandenen Mehrfach- bzw. Doppelgleisen unter Aufrechterhaltung des Zugverkehrs auf einem der vorhandenen Gleise durchgeführt werden, was die Sanierungsarbeiten erheblich erschwert. Die Sanierung kann so durchgeführt werden, daß unter Abräumen des Gleisunterbaues des Altgleises ein Graben z.B. mittels eines Baggers ausgehoben wird, wobei vor allem die zu dem Nachbargleis hin liegende Grabenwand gesichert werden muß, was mittels Schutz- oder Spundwände erfolgt. In den ausgehobenen und gesicherten Graben werden dann die Baustoffe für das Gleisbett des neuen Grabens eingebracht und verdichtet. Dabei kann zunächst auf die Grabensohle ein verdichtetes Sandbett aufgebracht werden, auf das dann verdichteter Gesteinsschotter aufgebracht wird, der das Gleisbett für den Gleisoberbau des Neugleises bildet.

Es ist beim Grabenvortrieb bekannt, die Grabenwände mittels gegeneinander verspreizbarer Spundwandplatten zu sichern, wobei an jeder Grabenwand jeweils zwei Spundwandplatten hintereinander angeordnet und über Verschiebezylinder verbunden sind, so daß das von den Spundwandplatten gebildete Gestell schrittweise in Richtung des Grabenvortriebs vorbewegt werden kann (US A 3 750 409). Ferner ist es bekannt, bei Rohrverlegearbeiten für den Grabenvortrieb einen Messerverbau einzusetzen, der aus an einem Stützrahmen geführten, die Grabenwände sichernden Seitenmessern und auf der Grabensohle aufliegenden Bodenmessern besteht, wobei die Seiten- und Bodenmesser jeweils über hydraulische Messerzylinder mit dem Stützrahmen verbunden sind. Dabei kann der Messerverbau aus einem Vorlauf-Messerschild bestehen, dessen Vortriebsmesser mit gelenkig angehängten Nachlaufmessern versehen sind, die sich an einem Nachlaufrahmen abstützen und führen und den Graben im Rohrverlegebereich sichern. Der Nachlaufrahmen kann auch mittels am Stützrahmen des Vorlauf-Messerschildes angeschlossener Nachziehzylinder in Vortriebsrichtung des Grabens vorbewegbar sein. Der Grabenvortrieb kann hierbei mittels eines im vorlaufenden Messerschild angeordneten Vortriebsgerätes erfolgen (DE-A 34 43 282, DE-A 26 58 349, DE-B 28 10 386, DE-A 26 22 671).

Aus der DE-U-9211801 ist eine Vorrichtung zum Austausch von Bodenmaterial insbesondere neben Verkehrswegen und Bauwerken bekannt, die eine Schalungsanordnung mit zwei parallelen, im Abstand gehaltenen vertikalen Schalungswänden aufweist, die nach Art eines Messerverbaus durch Einrammen und/oder in eine zuvor ausgehobene Aufnahmegrube in den Boden einbringbar ist. Zwischen den Schalungswänden ist bei dieser bekannten Vorrichtung ein plattenförmiges Widerlager angeordnet, das über Verstellzylindern mit den Schalungswänden gekoppelt ist und so deren Vortrieb in den Boden erlaubt. Diese bekannte Vorrichtung kann insbesondere neben Verkehrswegen, beispielsweise neben Bahngleisen Verwendung finden, um dort einen Bodenaustausch zu ermöglichen.

Messerschilde, deren Haupteinsatzbereich der Tunnelvortrieb ist, sind aufgrund ihres auf dem Reibschluß zwischen den Vortriebsmessern und den Grabenwänden beruhenden Arbeitsprinzips bisher als Messerverbau für den Grabenvortrieb nur dann zum Einsatz gelangt, wenn, wie bei Rohrverlegearbeiten, Gräben von verhältnismäßig großer Tiefe angelegt werden müssen.

### Darstellung der Erfindung

Aufgabe der Erfindung ist es vor allem, ein Verfahren und eine Einrichtung zu schaffen, mit dem bzw. der sich die vorgenannten Gleissanierungsarbeiten technich einwandrei und zuverlässig mit hohen Fortschrittsgeschwindigkeiten durchführen lassen.

Diese Aufgabe wird nach dem erfindungsgemäßen Verfahren dadurch gelöst, daß für die Sicherung des Grabens ein gleitender Messerverbau mit auf der Grabensohle aufliegenden Bodenmessern und mit der Graben-Seitenwandsicherung dienenden Seitenmessern eingesetzt wird, wobei die an einem Stützrahmen geführten Boden- und Seitenmesser mittels zwischen ihnen und dem Stützrahmen angeordneter Messerzylinder vorgepreßt werden, bevor der Stützrahmen nachgeführt wird, daß ferner hinter dem gleitenden Messerverbau mittels eines mit diesem verschieblich gekoppelten Druck- und Egalisierbalkens die mit Gefälle zur Grabenseite hin angelegte Grabensohle egalisiert wird, und daß im Schutz des Messerverbaus im Bereich der rückwärtigen Enden der Seitenmesser die Materialien für die Erstellung des neuen Gleisbettes eingebracht werden, wobei im rückwärtigen Arbeitsraum des gleitenden Messerverbaus als neues Gleisbett auf die Grabensohle eine z.B. aus einem Vlies, einer Tonschicht od.dgl. bestehende Abdeckung und auf diese eine verdichtete Sandschicht und schließlich auf diese eine verdichtete Schotterschicht eingebracht wird.

Das erfindungsgemäße Verfahren bedient sich für die Sanierung von Gleisanlagen des gleitenden Messerverbaus, der für diesen Einsatzzweck bisher nicht in Betracht gezogen worden ist und sich aufgrund der in diesem Anwendungsfall gegebenen vergleichsweise geringen Grabentiefen für diesen Einsatzfall auch nicht ohne weiteres anbietet. Mit der Anwendung des erfindungsgemäßen Verfahrens lassen sich bei der Sanierung von Gleisanlagen hohe Fortschrittsgeschwindigkeiten erreichen. Der gleitende Messerverbau ermöglicht eine zuverlässige Sicherung des ausgehobenen Grabens auf ausreichend großer Arbeitsstrecke und ermöglicht auch eine Kurvenführung in Anpassung an den Verlauf der Gleisstrecke. Im Schutze des Messerverbaus können die Graben-Aushubarbeiten und die Arbeiten für die Erstellung des neuen Gleisbettes zuverlässig und zügig durchgeführt werden. Die Abstützung des Stützrahmens des Messerverbaus auf der Grabensohle über die Bodenmesser führt zu einer wünschenswerten Glättung und Verdichtung der Grabensohle und begünstigt die Arbeitsweise des Messerverbaus beim Vorpressen der Vortriebsmesser und auch beim Nachholen des Stützrahmens. Mit Hilfe des angehängten Druck- oder Egalisierungsbalkens kann die Grabensohle vor dem Einbringen der neuen Bettung egalisiert werden. Im Hinblick auf die zuverlässige Grabensicherung im jeweiligen Arbeitsbereich und auch auf die Richtungssteuerbarkeit des gleitenden Messerverbaus vorteilhaft ist es, wenn ein mehrteiliger Messerverbau eingesetzt wird, dessen Stützrahmen einen Vorlaufrahmen bildet, an den mittels hydraulischer Nachziehzylinder ein Nachlaufrahmen angekoppelt ist, an dem sich die Seitenmesser mit gelenkig, vorzugsweise kardangelenkig, an ihnen angeschlossenen Nachlaufmessern abstützen und führen. Dabei wird der Nachlaufrahmen in Auflage auf Bodenmessern bzw. auf an den Bodenmessern des Vorlaufrahmens gelenkig angeschlossenen Nachlauf-Bodenmessern abgestützt und gleitend nachgezogen. Der Aushub des Grabens im Kopfbereich des Messerverbaus kann mit Hilfe eines Fahrbaggers oder aber auch mit Hilfe eines am Stützrahmen des Messerverbaus gelagerten Abbaugerätes erfolgen.

Mit Hilfe des erfindungsgemäßen Sanierungsverfahrens lassen sich die Sanierungsarbeiten bei Aufrechterhaltung des Schienenverkehrs auf dem Nachbargleis zuverlässig und zügig mit hohen Fortschrittsgeschwindigkeiten durchführen, wobei eine zuverlässige Abstützung des Gleisbettes des dem Schienenverkehr dienenden Nachbargleises gewahrt bleibt und mit der Querneigung der Grabensohle eine gute Entwässerung des neuen Gleisbettes sichergestellt wird.

Zur Durchführung des erfindungsgemäßen Verfahrens läßt sich mit besonderem Vorteil ein Messerverbau einsetzen, wie er in den Ansprüchen 4 bis 19 angegeben ist. Dabei weisen die Seitenmesser des Messerverbaus zweckmäßig eine erheblich größere Länge auf als die Bodenmesser, derart, daß sowohl frontseitig als auch rückseitig über den Stützrahmen die Bodenmesser vorragen und somit die Grabenseitenwände sowohl im Bereich des Grabenaushubs als auch im Bereich der Einbringung des neuen Gleisbettes zuverlässig sichern. Die Bodenmesser werden zweckmäßig in dichtem Abstand zueinander angeordnet, so daß sie die Grabensohle im wesentlichen vollflächig abdecken, wodurch sich einerseits für die Arbeitsweise des Messerverbaus günstige Reibungsverhältnisse ergeben und andererseits die Grabensohle durch die sich hierauf abstützenden Bodenmesser weitgehend planiert wird.

Der Stützrahmen des erfindungsgemäß vorgesehenen Messerverbaus wird zweckmäßig so ausgeführt, daß er nicht oder nur unwesentlich nach oben aus dem Graben herausragt. Am Stützrahmen können die erforderlichen Pumpenaggregate für die Versorgung der hydraulischen Verbraucher sowie sonstiger Vorrichtungen gelagert werden. Im übrigen ist der Messerverbau, wie erwähnt,vorzugsweise so ausgebildet, daß sein Stützrahmen einen Vorlaufrahmen bildet, mit dem über hydraulische Nachziehzylinder ein Nachlaufrahmen gekoppelt ist, so daß dieser nach Vorbewegen des Stützrahmens um einen Arbeitsschritt mit Hilfe der Nachziehzylinder nachgeholt werden kann. Dabei sind an den am Vorlaufrahmen geführten Seitenmessern in Gelenken Nachlaufmesser angeschlossen, die sich am Nachlaufrahmen seitlich abstützen und führen. Die Gelenke werden vorzugsweise als Kardangelenke ausgeführt, so daß die Nachlaufmesser sowohl um eine vertikale Schwenkachse als auch um eine in Richtung der Querachse des Grabens verlaufende Achse schwenkbar an den Vorlaufmessern angeschlossen sind. Der Nachlaufrahmen kann eine erheblich kürzere Baulänge aufweisen als der ihm vorgesetzte Stütz- bzw. Vorlaufrahmen. Es empfiehlt sich, an den äußeren Bodenmessern Nachlauf-Bodenmesser in Gelenken anzuschließen, auf denen der Nachlaufrahmen gleitet, wodurch auch das Nachholen des Nachlaufrahmens bei stehendem Vorlaufrahmen erleichtert wird. Die Nachlaufmesser der Seitenmesser werden zweckmäßig so ausgeführt, daß sie rückseitig über den Nachlaufrahmen in den offenen Graben hinausragen und somit hier den Grabenraum für das Einbringen des neuen Gleisbettes sichern.

Nach einem weiteren vorteilhaften Merkmal der Erfindung sind am Stützrahmen des Messerverbaus gegen die Grabensohle, vorzugsweise hydraulisch, anstellbare Verkrallpratzen od.dgl. angeordnet, zweckmäßig rückseitig am Stütz- bzw. Vorlaufrahmen und zu beiden Seiten der Rahmenachse desselben. Die Verkrallpratzen bestehen vorzugsweise aus Verkrallplatten, die an der Unterseite Spikes od.dgl. tragen und die höhenverstellbar am Stützrahmen angeordnet werden, wobei die Höhenverstellung und deren Anpressung gegen die Grabensohle zweckmäßig mittels hydraulischer Anstellzylinder erfolgt. Mit Hilfe dieser Verkrallpratzen läßt sich der Stütz- bzw. Vorlaufrahmen an der Grabensohle verankern, so daß das ordnungsgemäße Vorpressen der Vortriebsmesser mit Hilfe der Messerzylinder auch bei niedriger Grabenhöhe und entsprechend niedriger Bauhöhe des gleitenden Messerverbaus zuverlässig gewährleistet ist. Zugleich können die Verkrallpratzen auch zur Seitensteuerung des Messerverbaus benutzt werden. Der mit dem Stützrahmen bzw. mit dem Nachlaufrahmen über Verschiebezylinder gekoppelte Egalisierbalken dient zum Egalisieren bzw. Planieren der Grabensohle, bevor die Baustoffe für die Errichtung des neuen Gleisbettes in den Graben eingebracht werden. Der Druck- und Egalisierungsbalken wird zweckmäßig so ausgeführt, daß er sich an den Seitenmessern bzw. den Nachlaufmessern führt.

Für die Steuerung des erfindungsgemäß vorgesehenen gleitenden Messerverbaus unter Wahrung einer zuverlässigen Abstützung der Grabenwand zu dem Nachbargleis hin, auf dem der Schienenverkehr während der Sanierungarbeiten aufrechterhalten wird, lassen sich unterschiedliche Maßnahmen treffen. Dies läßt sich, wie bei Messerschilden an sich bekannt, durch entsprechende Steuerung der Vorschubbewegungen der Seitenmessern erreichen derart, daß beim Vorpressen des äußeren Seitenmessers der Stützrahmen eine leichte Verkantung im Graben erhält und daher das auf der Seite des Nachbargleises liegende innere Seitenmesser (oder die inneren Seitenmesser) aufgrund seiner Führung am Stützrahmen eine gewisse Schrägstellung in Richtung auf die Grabenwand einnimmt. Auch kann die Steuerung durch einseitige Verkrallung des Stütz- bzw. Vorlaufrahmens mit Hilfe der betreffenden Verkrallpratze bzw. Verkrallplatte erreicht werden. Weiterhin besteht die Möglichkeit, den Stützrahmen leicht konisch auszuführen derart, daß er sich zu seiner Rückseite hin konisch verjüngt, so daß er eine gewisse Schrägstellung zur Grabenachse in Richtung auf die innere Grabenwand einnehmen kann. Weiterhin besteht die Möglichkei, das Ende des oder der innenliegenden Seitenmessern mit Keilschneiden oder Keilschuhen zu bestücken, die derart ausgebildet sind, daß beim Vorpressen das oder die Seitenmesser unter Ausnutzung des Spiels in den Messerführungen eine Anstellbewegung in Richtung auf die innenliegende Grabenwand ausführen. Beim Vorpressen der Messer kann der Stützrahmen auch durch Abstützung über den genannten Druck- und Egalisierungsbalken in seiner Lage stabilisiert werden, wobei sich dieser Balken z.B. an dem bereits in den Graben eingebrachten und verdichteten Material des neuen Gleisbettes abstützen kann. Auch kann die Vorbewegung des Stützrahmens in Arbeitsrichtung durch die den Druck- und Egalisierungsbalken zugeordneten Schubkolbengetriebe unterstützt werden.

Weitere vorteilhafte Ausgestaltungsmerkmale der Erfindung sind in den einzelnen Ansprüchen angegeben und ergeben sich aus der nachfolgenden Beschreibung des in der Zeichnung dargestellten Ausführungsbeispiels. In der Zeichnung zeigen:
- Fig. 1: eine zu sanierende zweigleisige Eisenbahn-Gleisanlage zusammen mit einem erfindungsgemäßen gleitenden Messerverbau im Querschnitt;
- Fig. 2: den gleitenden Messerverbau nach Fig. 1 in einer Draufsicht in Richtung des Pfeiles II der Fig. 1;
- Fig. 3: den gleitenden Messerverbau in einer Seitenansicht in Richtung des Pfeiles II der Fig. 2;
- Fig. 4: in der Draufsicht nach Fig. 2 den gleitenden Messerverbau zusammen mit einem zugeordneten, dem Grabenaushub dienenden Abbaugerät;
- Fig. 5: in der Ansicht der Fig. 3 den gleitenden Messerverbau nach Fig. 4.

Die Zeichnung läßt in Fig. 1 eine zu sanierende zweigleisige Gleisanlage 1 mit dem Gleis 2 erkennen, welches der Aufrechterhaltung des Schienenverkehrs während der Durchführung der Sanierungsarbeiten an dem zu ihm parallel verlaufenden Nachbargleis dient, welches mit seinem Gleisoberbau bereits im Bereich der Durchführung der Sanierungsarbeiten entfernt ist. Der aus den Schienen 3 und den Schwellen 4 des Gleises 2 bestehende Gleisoberbau ruht in üblicher Weise auf dem Gleisunterbau, der von einem verdichteten Gesteinsschotterbett 5 gebildet wird, welches seinerseits auf einem verdichteten Sandbett aufliegen kann. Aus Fig. 1 ist erkennbar, daß das Gleisbett 5 an der Sohle unter einem kleinen Winkel nach außen (nach links) geneigt ist, so daß eine Entwässerung des Gleisbettes zu dieser Seite hin erfolgt.

Bei der Sanierung des Nachbargleises wird dessen gesamter Gleisunterbau ggf. bis in den gewachsenen Boden hinein abgeräumt, wobei ein Graben 6 ausgehoben wird, was mit Hilfe eines Fahrbaggers geschehen kann, von dem in Fig. 3 lediglich die am Baggerausleger angeordnete Baggerschaufel 7 gezeigt ist. Dabei wird der Graben 6 so ausgehoben, daß seine Grabensohle 8 zu der dem Gleis 2 abgewandten Seite hin, also zur Außenseite hin für die Entwässerung des neu zu errichtenden Gleisbettes geneigt ist. Die innenliegende Seitenwand des Grabens 6 wird im oberen Bereich durch das verdichtete Schotterbett 5 des Nachbargleises 2 gebildet. Die Arbeitsrichtung bei der Durchführung der Sanierungsarbeiten bzw. die Richtung, in der der Graben 6 im Zuge der Sanierungsarbeiten ausgehoben wird, ist in Fig. 2 durch den Pfeil A angegeben.

Die Sicherung des Grabens 6 im jeweiligen Sanierungsbereich erfolgt mit Hilfe eines gleitenden Messerverbaus 9. Dieser weist einen flachen Stützrahmen 10 auf, dessen Höhe etwa der Tiefe des Grabens 6 entspricht und der, wie Fig. 1 erkennen läßt, einen etwa U-förmigen Querschnitt aufweist, dessen den U-Steg bildendes flaches Rahmenteil 11 an seiner Unterseite Messerführungen 12 für dicht nebeneinander angeordnete Bodenmesser 13 trägt, mit denen sich der Stützrahmen 10 auf der geneigten Grabensohle 8 abstützt. Die parallelen Bodenmesser 13 bilden zwischen den beiden Grabenwänden eine im wesentlichen vollflächige Abdeckung der Grabensohle 8. Das flache Rahmenteil 11 des Stützrahmens 10 weist zu beiden Seiten aufragende feste Seitenteile 14 auf, welche die beiden U-Schenkel des U-förmigen Stützrahmens bilden und an denen jeweils in einer Messerführung 12 ein Seitenmesser 15 geführt ist. Bei größerer Grabentiefe können selbstverständlich auch mehrere Seitenmesser 15 übereinander am Stützrahmen bzw. an dessen Seitenteilen 14 jeweils in einer Messerführung angeordnet werden. Die Messerführungen 12 bestehen, wie bei Messerschilden bekannt, aus T-Nutführungen. Jedem Bodenmesser 13 und Seitenmesser 15 ist jeweils mindestens ein Messerzylinder 16, im gezeigten Ausführungsbeispiel (Fig. 1) ein Messerzylinderpaar, zugeordnet. Die Messerzylinder 16 bestehen aus doppeltwirkenden hydraulischen Zylindern. Sie sind, wie Fig. 3 erkennen läßt, in Gelenken 17 einerseits am Stützrahmen 10 und andererseits am zugeordneten Messer 13 bzw. 15 angeschlossen. Über die Steuerung der Messerzylinder 16 können daher die Bodenmesser und die Seitenmesser 15 einzeln unabhängig voneinander oder aber auch gruppenweise gegenüber dem stehenden Stützrahmen 10 in Arbeitsrichtung gem. Pfeil A um den Zylinderhub der Messerzylinder vorgepreßt werden. Sind sämtliche Messer 13 und 15 vorgepreßt, so läßt sich durch Druckbeaufschlagung der Messerzylinder 16 in Einschubrichtung der Stützrahmen 10 in Arbeitsrichtung A nachziehen, wobei die Messer 13 und 15 aufgrund ihres Reibungsschlusses an der Grabensohle bzw. an den Grabenwänden das Vorziehwiderlager für den Stützrahmen 10 bilden. Diese Arbeitsweise ist bei Messerschilden bekannt.

Der Stützrahmen 10 des gleitenden Messerverbaus bildet einen Vorlaufrahmen, mit dem über hydraulische Nachziehzylinder 18 ein Nachlaufrahmen 19 gekoppelt ist, der in Fig. 2 lediglich auf der einen Seite der Grabenachse X gezeigt ist, jedoch zur Grabenache X symmetrisch ausgeführt ist. Der Nachlaufrahmen 19 ist demgemäß zu beiden Seiten der Grabenachse X, die mit der Längsachse des Messerverbaus zusammenfällt, jeweils über einen hydraulischen Nachziehzylinder 18 am Stütz- und Vorlaufrahmen 10 angeschlossen. Die beiden Nachziehzylinder 18 bestehen zweckmäßig ebenfalls aus doppeltwirkenden hydraulischen Zylindern. Es ist erkennbar, daß der Nachlaufrahmen 19 eine kürzere Baulänge aufweist als der Stütz- bzw. Vorlaufrahmen 10. Ferner zeigt insbesondere Fig. 2, daß an den rückwärtigen Enden der Seitenmesser 15 Messerverlängerungen in Gestalt von sogenannten Nachlaufmessern 20 in Gelenken 21 angeschlossen sind, die vorzugsweise nach Art von Kardangelenken ausgeführt sind, derart, daß Gelenkbewegungen zwischen den Messern 15 und den Nachlaufmessern 20 sowohl in Höhenrichtung als auch in Seitenrichtung möglich sind. Die Nachlaufmesser 20 führen sich in Messerführungen 12 des Nachlaufrahmens 19. Demgemäß sind die Seitenmesser 15 und ihre gelenkig angeschlossenen Nachlaufmesser 20 sowohl am Stütz- bzw. Vorlaufrahmen 10 als auch am Nachlaufrahmen 19 seitlich abgestützt und in Vortriebsrichtung (Pfeil A) mit Spiel verschieblich geführt. Aus Fig. 2 ist erkennbar, daß die Seitenmesser 15 frontseitig über den Stütz- bzw. Vorlaufrahmen 10 hinausragen und folglich die Grabenwände im frontseitigen Arbeitsraum 22, wo der Aushub des Grabens 6 erfolgt, abstützen. Außerdem zeigt Fig. 2, daß die an den Seitenmessern 15 angeschlossenen Nachlaufmesser 20 rückseitig (entgegen der Pfeilrichtung A) über den Nachlaufrahmen 19 hinausragen und somit die Grabenwände in einem rückseitigen Arbeitsraum 23 sichern, in dem das neue Gleisbett errichtet wird. Ferner zeigt Fig. 2, daß die Seitenmesser 15 unter Einschluß ihrer Nachlaufmesser 20 eine erheblich größere Länge aufweisen als die Bodenmesser 13, deren Länge im wesentlichen der Baulänge des Stütz- bzw. Vorlaufrahmens zuzüglich dem Hub der Messerzylinder 16 entspricht. Lediglich an den beiden äußeren, auf der Seite der beiden Grabenwände liegenden Bodenmessern 13 ist in einem Gelenk 24 jeweils ein Nachlauf-Bodenmesser 25 höhenverschwenkbar angeschlossen, das sich ebenfalls auf der Grabensohle 8 abstützt. Die beiden parallelen Nachlauf-Bodenmesser 25 bilden eine Gleitauflage für den Nachlaufrahmen 19, der somit auf den Nachlauf-Bodenmessern 25 gleitend abgestützt ist. Die Nachlauf-Bodenmesser 25 enden vor dem rückseitigen Arbeitsraum 23, so daß hier die Grabensohle 8 auf ganzer Grabenbreite offenliegt.

An dem Vorlauf- bzw. Stützrahmen 10 bzw. dessen Rahmenteil 11 sind rückseitig in symmetrischer Anordnung zur Achse X zwei Verkrallpratzen 26 angeschlossen, die, wie vor allem Fig. 3 zeigt, als Verkrallplatten ausgeführt sind, welche an ihrer Unterseite Spikes 27 od. dgl. tragen. Die beiden Verkrallpratzen bzw. Verkrallplatten 26 sind jeweils höhenbeweglich am Stütz- bzw. Vorlaufrahmen 10 gelagert, so daß sie mit Hilfe eines hydraulischen Anstellzylinders 28 zur Verkrallung gegen die Grabensohle 8 gedrückt oder aber aus dieser Arbeitsposition angehoben werden können, in der sie keinen Kontakt zur Grabensohle haben. Vorzugsweise sind die Verkrallpratzen bzw. Verkrallplatten 26 jeweils in einer Vertikalführung höhenverstellbar am Stütz- bzw. Vorlaufrahmen 10 gelagert und mit Hilfe des Anstellzylinders 28 betätigbar. In der Verkrallposition wird somit der Stütz- bzw. Vorlaufrahmen 10 durch die Verkrallpratzen 26 in seiner Lage stabilisiert, so daß sich die Vortriebsmesser 13, 15 mit Hilfe der Messerzylinder in Arbeitsrichtung A vorpressen lassen, ohne daß hierbei der Stütz- bzw. Vorlaufrahmen 20 sich unerwünscht im Graben 6 zurückschiebt.

Wie die Fig. 2 und 3 zeigen, ist hinter dem Nachlaufrahmen 19 des Messerverbaus im Graben ein Druck- und Egalisierbalken 29 angeordnet, mit dessen Hilfe die Grabensohle 8 geglättet bzw. egalisiert werden kann, bevor das neue Gleisbett im Arbeitsraum 23 eingebracht wird. Insbesondere lassen sich hiermit auch die durch die Verkrallpratzen 26 bewirkten Eindrückungen in der Grabensohle glätten. Der Druck- und Egalisierbalken 29 bildet im Graben die stirnseitige Begrenzung des Arbeitsraumes 23. Er weist zu dem Stütz- bzw. Vorlaufrahmen 10 hin weisende Balkenansätze 30 auf, an denen er jeweils über einen doppeltwirkenden hydraulischen Verschiebezylinder 31 am Stütz- und Vorlaufrahmen 10 angeschlossen ist, so daß er bei stehendem Stütz- und Vorlaufrahmen 10 mit Hilfe der Verschiebezylinder 31 in beiden Richtungen über die Grabensohle hinwegbewegt werden kann, um die Grabensohle zu egalisieren. Fig. 2 läßt erkennen, daß sich der Druck- und Egalisierungsbalken 29 an seinen beiden gegenüberliegenden Seiten bei 32 seitlich an den Nachlaufmessern 20 führt und daß somit die Nachlaufmesser 20 auch hier eine Abstützung am Druck- und Egalisierungsbalken finden können.

Bei der Durchführung der Sanierungsarbeiten wird im Bereich des vorderen Arbeitsraumes 22 der Graben z.B. mit Hilfe des Baggers (Baggerschaufel 7) ausgehoben, wobei der Gleisunterbau des Altgleises entfernt wird. Es empfiehlt sich, bei dieser Arbeit das Schotterbett 5 auf der Seite des innenliegenden, dem Nachbargleis 2 zugewandten Seitenmessers 15 soweit zu räumen, daß dieses Seitenmesser 15 ohne Behinderung durch verdichteten Schotter mit Hilfe seiner Messerzylinder vorgepreßt werden kann. Die Vorpreßstellung der beiden Seitenmesser 15 ist in Fig. 2 strichpunktiert angedeutet. Sobald der Graben im Arbeitsraum 22 im wesentlichen ausgeräumt ist, werden die Seitenmesser 15 gemeinsam oder einzeln nacheinander in Vorpreßrichtung A um den Hub der Messerzylinder 16 vorgepreßt, worauf die Bodenmesser 13 mit Hilfe der ihnen zugeordneten Messerzylinder 16 einzeln oder gruppenweise ebenfalls in Vorpreßrichtung A vorgepreßt werden. Beim Vorpressen führen sich die Bodenmesser 13 und die Seitenmesser 15 mit ihren Nachlaufmessern 20 am Vorlauf- bzw. Stützrahmen 10 sowie am Nachlaufrahmen 19. Der Vorlauf- bzw. Stützrahmen 10 ist hierbei durch Absenken der Verkrallpratzen 26 gegen die Grabensohle 8 in seiner Lage stabilisiert. Sobald sämtliche Vortriebsmesser 13, 15, 29 um den Messerzylinderhub vorgepreßt sind, kann nach Lösen der Verkrallpratzen 26 der Stütz- bzw. Vorlaufrahmen 10 mit Hilfe der Messerzylinder in Arbeitsrichtung A um den Messerzylinderhub nachgezogen werden. Die Vorbewegung des Stütz- bzw. Vorlaufrahmens 10 kann mit Hilfe der Verschiebezylinder 31 des Druck- und Egalisierungsbalkens 29 unterstützt werden, der hierbei im Arbeitsraum 23 abgestützt wird, z.B. an dem bereits hier eingebrachten neuen Gleisbett oder aber an einem sonstigen Stützwiderlager. Nach Vorwärtsbewegung des Stütz- bzw. Vorlaufrahmens 10 kann dann der Nachlaufrahmen auf den Nachlauf-Bodenmessern 25 gleitend mit Hilfe der Nachziehzylinder 18 in Arbeitsrichtung A nachgeholt werden.

Wie erwähnt, wird der neue Gleisunterbau bzw. das neue Gleisbett unter Sicherung der Grabenwände im Arbeitsraum 23 eingebracht. Hierbei kann zunächst auf die glatte Grabensohle 8 eine dünne Abdeckung, z.B. ein Vlies, eine Tonschicht od.dgl. 33 (Fig. 3) als wasserundurchlässige Schicht aufgebracht werden, auf die dann ein Sandbett 34 aufgebracht wird, das z.B. mittels einer Rüttelplatte, einer Walze od.dgl. verdichtet wird. Auf das verdichtete Sandbett kann anschließend ein Schotterbett aufgebracht werden, welches in üblicher Weise ebenfalls verdichtet wird und auf das dann der Gleisoberbau des Neugleises aufgebracht wird. Der gleitende Messerverbau läßt sich von einem Steuerstand 35 am Stütz- bzw. Vorlaufrahmen 10 her steuern. An diesem Rahmen befinden sich außerdem Pumpenaggregate 36 und 37 für die Versorgung der verschiedenen hydraulischen Schubkolbengetriebe des gleitenden Messerverbaus. Außerdem befindet sich auf dem Rahmen 10 ein Tank 38, der die Hydraulikflüssigkeit zur Verfolgung der Pumpenaggregate und der Schubkolbengetriebe aufnimmt.

Der in den Fig. 4 und 5 gezeigte Messerverbau unterscheidet sich von demjenigen nach den Fig. 1 bis 3 im wesentlichen nur dadurch, daß der Grabenaushub im frontseitigen Arbeitsraum 22 mit Hilfe eines am Stütz- bzw. Vorlaufrahmens 10 gelagerten Abbaugerätes 39 erfolgt, das im gezeigten Ausführungsbeispiel zwei gleichachsige angetriebene Fräswalzen 30 aufweist, die an einem gemeinsamen Schwenkarm 41 höhenbeweglich gelagert sind, welcher seinerseits in einem Schwenklager 42 am Stütz- bzw. Vorlaufrahmen 10 mit horizontaler Schwenkachse gelagert ist, wobei die Höhenverschwenkung mittels mindestens eines hydraulischen Schwenkzylinders 43 erfolgt. Mit 44 ist der Antrieb der Fräswalzen 40 bezeichnet, die auf ihrem Walzenmantel eine mit Fräswerkzeugen bestückte Transportspirale 45 aufweisen, die das gelöste Material einem Mittelförderer 46 zuführen, der es aus dem Arbeitsbereich des Grabens abtransportiert, z.B. zu einer Aufbereitungsstelle, so daß es nach Aufbereitung zumindest teilweise für die Errichtung des neuen Gleisbettes verwendet werden kann. Die Verladung des von den rotierenden Fräswalzen 40 gelösten Haufwerks auf den Abraumförderer 46 kann mit Hilfe angetriebener Ladearme 47 erfolgen, die zu beiden Seiten des Aufnahmeendes des Abraumförderers 46 hinter dem Abbaugerät 39 auf einer Laderampe drehbar gelagert sind,

Mit Hilfe des vorstehend beschriebenen Verfahrens läßt sich die Sanierung von Eisenbahn-Gleisanlagen mit hoher Fortschrittsgeschwindigkeit (in Pfeilrichtung A) zuverlässig durchführen, wobei der beschriebene gleitende Messerverbau den Graben im jeweiligen Arbeitsbereich zuverlässig sichert. Von Bedeutung ist, daß vor allem die in Fig. 1 bei 5' angedeutete Seitenböschung des Bahnkörpers auf der Seite des für den Schienenverkehr offengehaltenen Gleises 2 zuverlässig durch das oder die hier befindlichen innenliegenden Seitenmesser 15 und deren Nachlaufmessern 20 gehalten wird und daß der gleitende Messerverbau 9 der Gleisstrecke bzw. Gleisachse des zu erneuernden Altgleises folgt, ohne daß die Abstützung bei 5' verlorengeht. Der beschriebene Messerverbau ermöglicht in ausreichendem Maße Steuerbewegungen. Solche Steuerbewegungen lassen sich bei dem beschriebenen Verbau ohne weiteres ausführen, z.B. durch entsprechende Folge im Vorpressen der Vortriebs- bzw. Seitenmesser, bei der der Stützbzw. Vorlaufrahmen 20, der die Reaktionskräfte der Messerzylinder aufnimmt, eine geringfügige Schrägstellung im Graben erfährt, die der Abdrifttendenz des Messerverbaus zu der der Böschung 5' gegenüberliegenden Seite hin entgegenwirkt. Auch können solche Korrekturen mit Hilfe der Verschiebezylinder 31 des Druck- und Egalisierbalkens durchgeführt werden, wenn dieser sich auf der Seite des Arbeitsraumes 23 abstützen kann. In diesem Fall kann durch Einzelbeaufschlagung oder auch durch gegenläufige Beaufschlagung der beiden Verschiebezylinder 24 eine Lageänderung bzw. Lagekorrektur des Stütz- bzw. Vorlaufschildes 10 und damit auch der hieran geführten Messer durchgeführt werden. Gleiches ist mit Hilfe der Verspannpratzen 26 möglich, beispielsweise derart, daß nur eine der beiden Verspannpratzen 26 sich in der Verspannung befindet, so daß sich der Stützrahmen 10 mit Hilfe der verschiedenen Arbeitszylinder in seiner Lage beeinflußen läßt. Weiterhin besteht die Möglichkeit, am vorderen Ende des oder der die Seitenböschung 5' stützenden Seitenmesser 15 einen Keilschuh 15' (Fig. 2) anzuordnen, der beim Vorpressen dieses oder dieser Seitenmesser im Rahmen des in den Messerführungen gegebenen Spiels eine leichte Messerschrägstellung im Sinne einer Kurskorrektur des Messerverbaus bewirkt. Auch ist es möglich, den Stütz- bzw. Vorlaufrahmen 10 leicht konisch auszuführen, derart, daß er sich nach hinten konisch verjüngt, so daß der Rahmen im Graben 6 gegenüber der Grabenachse X leicht schräggestellt werden kann, um die genannte Steuerbewegung auszuführen. Schließlich ist es auch möglich, die Seitenmesser in ihren Messerführungen mit einem Spiel in Querrichtung des Grabens zu verlagern, so daß z.B. mit Hilfe kleiner hydraulischer Steuerzylinder die Lage der Seitenmesser gegenüber dem Stützrahmen verändert werden kann, um Steuerkorrekturen auszuführen. Wie oben erwähnt, kann beim Fahren des Messerverbaus der Druck- und Egalisierungsbalken 29 als Widerlager im Graben 6 abgestützt werden, so daß seine Verschiebezylinder 31 zum Vorfahren des Stütz- bzw. Vorlaufrahmens 10 genutzt werden können oder der Stütz- bzw. Vorlaufrahmen 10 beim Vorpressen der Vortriebsmesser über die Verschiebezylinder 31 und den Druck- und Egalisierungsbalken 29 zur Rückseite hin abgestützt werden kann. Die Abstützung des Druck- und Egalisierungsbalkens 29 kann auch an einem Arbeitsgerät erfolgen, z.B. an einer Rüttelplatte, mit deren Hilfe das in den Arbeitsraum 23 zur Erstellung des neuen Gleisunterbaus eingebrachte Schüttmaterial verdichtet wird. Es besteht weiterhin auch die Möglichkeit, am Druck- und Egalisierungbalkens 29 Spannmittel, vorzugsweise hydraulisch betätigte Spannzylindereinheiten od.dgl. anzuordnen, mit deren Hilfe sich der Druck- und Egalisierungsbalken 29 seitlich gegen die Nachlaufmesser 20 abspannen bzw. die Nachlaufmesser 20 gegen die Grabenwände anpressen lassen. Auch mit dieser Maßnahme läßt sich der Druck- und Egalisierungsbalken 29 als Stützwiderlager verwenden. Mit dieser Maßnahme wird auch die Sicherung der Grabenwände im Bereich der Nachlaufmesser 20 verbessert. Es versteht sich, daß bei dieser Verspannung des Druck- und Egalisierungsbalkens 29 in den Führungen 12 der Nachlaufmesser ein ausreichend groß bemessenes Bewegungsspiel vorhanden sein muß. Nach einem weiteren Gestaltungsmerkmal der Erfindung ist der Druck- und Egalisierungsbalken 29 über Verriegelungselemente od.dgl. an den beiden Nachlauf-Bodenmessern 25 festlegbar, so daß er beim Vorfahren des Stütz- bzw. Vorlaufschildes 10 in Arbeitsrichtung A das genannte Stützwiderlager bilden kann. Die Bodenmesser 13 und/oder die Nachlauf-Bodenmesser 25 können an ihrer Unterseite mit Verkrallungselementen, z.B. Spikes, versehen werden, so daß sie durch das Auflagergewicht des Nachlaufrahmens 19 in die Grabensohle 8 gedrückt werden und damit die Vorschubbewegung des Stütz- bzw. Vorlaufrahmens 10 in Arbeitsrichtung A begünstigen. Diese Spikes werden zweckmäßig als Schrägverzahnung so ausgeführt, daß sie die Vorschubbewegung der Bodenmesser in Arbeitsrichtung A nicht nennenswert behindern, aber deren Rückstellbewegung beim Vorfahren des Stütz- bzw. Vorlaufrahmens 10 verhindern. Weiterhin besteht die Möglichkeit, den Nachlaufrahmen 19 so auszubilden, daß er sich im Graben 6 verspannen bzw. festlegen läßt. Dies kann mit Hilfe einer am Nachlaufrahmen 19 angeordneten Verkralleinrichtung, z.B. entsprechend den Verkrallpratzen 26, erfolgen. Auf die am Stütz- bzw. Vorlaufrahmen angeordneten Verkrallpratzen 26 kann in diesem Fall unter Umständen auch verzichtet werden. Ferner können am Nachlaufrahmen 19 Spannmittel, z.B. hydraulische Spannzylindereinheiten vorgesehen werden, mit deren Hilfe sich die Nachlaufmesser 20 gegen die Grabenwände anpressen lassen. Mit Hilfe dieser Spannmittel kann der Nachlaufrahmen 19 auch eine Widerlagerfunktion beim Fahren des Vorlaufschildes übernehmen. Hierbei können seine Nachziehzylinder 18 zur Vorbewegung des Stütz- bzw. Vorlaufrahmens 10 in Arbeitsrichtung A genutzt werden.

Wie insbesondere Fig. 2 zeigt, ist die Länge der Seitenmesser 15 wie auch die Länge der Nachlaufmesser 20 jeweils größer als die Länge des Stütz- bzw. Vorlaufrahmens 10, z.B. um das 1,5 bis 2-fache. Die Länge der Seitenmesser 15 kann zumindest angenähert gleich der Länge der Nachlaufmesser 20 oder auch größer sein. Fig. 1 läßt erkennen, daß an beiden Seiten des Stütz- bzw. Vorlaufrahmens 10 jeweils nur ein einziges Seitenmesser 15 vorgesehen ist. Die Breite (Höhe) dieser Seitenmesser 15 entspricht etwa der Tiefe des Grabens 6. Außerdem zeigt Fig. 1, daß der gesamte Stütz- bzw. Vorlaufrahmen mit den hieran angeordneten Messern 13, 15 entsprechend der Neigung der Grabensohle 8 geneigt ist und daß die Seitenmesser 15 gegenüber der Vertikalen unter einem spitzen Winkel geneigt am Stütz- bzw. Vorlaufrahmen 10 gelagert und geführt sind.

## Patentansprüche

1. Verfahren zur Sanierung von Eisenbahn-Gleisanlagen, insbesondere mehrgleisigen Gleisanlagen, in der Weise, daß unter Abräumen des Gleisunterbaus des Altgleises ein in dessen Verlauf fortschreitender Graben (6) angelegt wird, in den das Material für die Erstellung des Gleisbettes des Neugleises eingebracht wird, wobei für die Sicherung des Grabens (6) ein gleitender Messerverbau (9) mit auf der Grabensohle (8) aufliegenden Bodenmessern (13) und mit der Graben-Seitenwandsicherung dienenden Seitenmessern (15) eingesetzt wird und die an einem Stützrahnmen (10) des gleitenden Messerverbaus (9) geführten Boden- und Seitenmesser (13, 15) mittels zwischen ihnen und dem Stützrahmen angeordneter Messerzylinder (16) vorgepreßt werden, bevor der Stützrahmen (10) nachgeführt wird, und wobei ferner hinter dem gleitenden Messerverbau (9) mittels eines mit diesem verschieblich gekoppelten Druck- und Egalisierbalkens (29) die mit Gefälle zur Grabenseite hin angelegte Grabensohle (8) egalisiert wird, und im Schutz des Messerverbaus (9) im Bereich der rückwärtigen Enden der Seitenmesser die Materialien für die Erstellung des neuen Gleisbettes in der Weise eingebracht werden, daß im rückwärtigen Arbeitsraum (23) des gleitenden Messerverbaus (9) als neues Gleisbett auf die Grabensohle eine z.B. aus einem Vlies, einer Tonschicht od.dgl. bestehende Abdeckung (33) und auf diese eine verdichtete Sandschicht (34) und schließlich auf diese eine verdichtete Schotterschicht eingebracht wird.

2. Verfahren nach Anspruch 1, **dadurch gekennzeichnet**, daß ein richtungssteuerbarer mehrteiliger Messerverbau eingesetzt wird, dessen Stützrahmen (10) einen Vorlaufrahmen bildet, an den über hydraulische Nachziehzylinder (18) ein Nachlaufrahmen (19) für die Führung von an den Seitenmessern (15) gelenkig angeschlossenen Nachlaufmessern (20) angeschlossen ist, wobei der Nachlaufrahmen (19) auf den Bodenmessern bzw. hieran gelenkig angeschlossenen Boden-Nachlaufmessern (25) gleitend nachgezogen wird.

3. Verfahren nach Anspruch 1 oder 2, **dadurch gekennzeichnet, daß** der Grabenvortrieb mittels eines am Stützrahmen (10) angeordneten Abbaugerätes (39) durchgeführt wird.

4. Einrichtung zur Sanierung von Eisenbahn-Gleisanlagen, insbesondere mehrgleisigen Gleisanlagen, mit einem dem Verlauf des Altgleises folgenden gleitenden Messerverbau (9), der den durch Abräumen des Gleisunterbaus des Altgleises geschaffenen, in dessen Verlauf fortschreitend ausgehobenen Graben (6) sichert und mit an seinem Stützrahmen (10) geführten Boden- und Seitenmessern (13, 15) und zugeordneten, am Stützrahmen abgestützten Messerzylindern (16) versehen ist, wobei der Stützrahmen (10) einen im wesentlichen U-förmigen Querschnitt aufweist, dessen den U-Steg bildendes flaches Rahmenteil (11) an der Unterseite Messerführungen (12) für die Bodenmesser (13) aufweist und dessen die U-Schenkel bildenden, über das flache Rahmenteil (11) aufragenden Seitenteile (14) Führungen (12) für die Seitenmesser (15) aufweisen, und wobei ferner in einem hinter dem Stützrahmen (10) oder einem Nachlaufrahmen (19) befindlichen rückwärtigen Arbeitsraum (23) für die Erstellung des neuen Gleisbettes ein über die Grabensohle (8) beweglicher Druck- und Egalisierungsbalken (29) angeordnet ist, der über hydraulische Verschiebezylinder (31) mit dem Stützrahmen gekoppelt ist.

5. Einrichtung nach Anspruch 4, **dadurch gekennzeichnet, daß** der Stützrahmen (10) des gleitenden Messerverbaus (9) einen Vorlaufrahmen bildet, mit dem über hydraulische Nachziehzylinder (18) ein Nachlaufrahmen (19) gekoppelt ist, und daß an den am Vorlaufrahmen geführten Seitenmessern (15) in Gelenken (21), vorzugsweise Kardangelenken, Nachlaufmesser (20) angeschlossen sind, die sich am Nachlaufrahmen (19) führen.

6. Einrichtung nach Anspruch 5, **dadurch gekennzeichnet, daß** an den äußeren Bodenmessern (13) Nachlauf-Bodenmesser (25) in Gelenken (24) angeschlossen sind, auf denen sich der Nachlaufrahmen (19) abstützt.

7. Einrichtung nach einem der Ansprüche 4 bis 6, **dadurch gekennzeichnet, daß** die Seitenmesser (15) eine größere Länge aufweisen als die Bodenmesser (13), wobei sie frontseitig und rückseitig über den Stützrahmen (10) und über die Bodenmesser vorragen.

8. Einrichtung nach einem der Ansprüche 4 bis 7, **dadurch gekennzeichnet, daß** am Stützrahmen (10) ein, vorzugsweise höhenverschwenkbares, Abbaugerät (39) für den Grabenaushub zusammen mit einem Abraumförderer (46) angeordnet ist.

9. Einrichtung nach einem der Ansprüche 4 bis 8, **dadurch gekennzeichnet, daß** am Stützrahmen (10) und/oder am Nachlaufrahmen (19) gegen die Grabensohle (8) anstellbare Verkrallpratzen (26) angeordnet sind.

10. Einrichtung nach einem der Ansprüche 4 bis 9, **dadurch gekennzeichnet, daß** der Druck- und Egalisierungsbalken (29) zur Bildung eines Stützwiderlagers im Graben (6) abstützbar ist, z.B. gegen das in den rückwärtigen Arbeitsraum (23) eingebrachte verdichtete Schüttmaterial oder gegen ein Arbeitsgerät, z.B. gegen eine Rüttelplatte od.dgl. zur Verdichtung des Schüttmaterials.

11. Einrichtung nach einem der Ansprüche 4 bis 10, **dadurch gekennzeichnet, daß** der Druck- und Egalisierungsbalken (29) mit Spannmitteln, z.B. Spannzylindereinheiten, zum Abspannen gegen die Nachlaufmesser (20) bzw. zur Anpressung der Nachlaufmesser (20) gegen die Grabenwände versehen ist.

12. Einrichtung nach einem der Ansprüche 4 bis 11, **dadurch gekennzeichnet, daß** die Seitenmesser (15) eine Breite haben, die etwa der Grabentiefe entspricht.

13. Einrichtung nach einem der Ansprüche 5 bis 12, **dadurch gekennzeichnet, daß** die Nachlaufmesser (20) der Seitenmesser (15) rückwärtig über den Nachlaufrahmen (19) hinausragen und hier den Arbeitsraum (23) für das Einbringen des neuen Gleisbettes sichern.

14. Einrichtung nach einem der Ansprüche 4 bis 13, **dadurch gekennzeichnet**, **daß** zumindest ein Teil der Seitenmesser (15) am vorderen Messerende eine keilförmige Schneide (15') aufweist.

15. Einrichtung nach einem der Ansprüche 4 bis 14, **dadurch gekennzeichnet, daß** sich der Druck- und Egalisierbalken (29) an den Seitenmessern bzw. deren Nachlaufmessern (20) führt.

16. Einrichtung nach einem der Ansprüche 4 bis 15, **dadurch gekennzeichnet, daß** sich der Stützrahmen (10) zu seiner Rückseite hin konisch verjüngt.

17. Einrichtung nach einem der Ansprüche 4 bis 16, **dadurch gekennzeichnet**, **daß** die Seitenmesser (15) bzw. ihre Nachlaufmesser (20) gegen die Grabenseitenwand kraftschlüssig anstellbar sind.

18. Einrichtung nach einem der Ansprüche 5 bis 17, **dadurch gekennzeichnet, daß** der Nachlaufrahmen (19) mit gegen die Nachlaufmesser (20) wirkenden Spannmitteln, z.B. Spannzylindereinheiten, zur Abspannung im Graben bzw. zur Anpressung der Nachlaufmesser (20) gegen die Grabenwand versehen ist.

19. Einrichtung nach einem der Ansprüche 4 bis 18, **dadurch gekennzeichnet, daß** die Bodenmesser (13) und/oder die Nachlauf-Bodenmesser (25) mittels Verkrallelemente, wie vor allem Spikes, an der Grabensohle (8) verkrallbar sind.

## Claims

1. Method for redeveloping railway track installations, in particular multiple-track installations, in such a manner that the substructure of the old track is cleared away whilst a progressively advancing trench (6) is constructed into which the material for making up the bed of the new track is introduced, wherein to make the trench (6) safe a sliding gauger construction (9) is employed which has bottom gaugers (13) which rest on the trench floor (8) and lateral gaugers (15) which are used to secure the side walls of the trench, and the bottom and lateral gaugers (13, 15) which are guided on a supporting frame (10) of the sliding gauger construction (9) are pressed forward by means of gauger cylinders (16) disposed between said gaugers (13, 15) and the supporting frame, before being followed by the supporting frame (10), and wherein also, behind the sliding gauger construction (9), the trench floor (8) which has been constructed so as to slope down towards the side of the trench is levelled off by means of a compression and levelling bar (29) coupled in a displaceable manner to said gauger construction (9), and protected by the gauger construction (9) the materials for making up the new track bed are introduced within range of the rear extremities of the lateral gaugers in such a manner that in the working area (23) to the rear of the sliding gauger construction (9) a covering (33) consisting, for example, of a mat, a layer of clay or the like, is put onto the trench floor to act as a new track bed and onto that is put a compacted layer of sand (34) and finally onto that a compacted layer of ballast.

2. Method according to claim 1, characterised in that a directionally controllable, multi-part gauger construction is employed whose supporting frame (10) forms a leader frame to which via hydraulic trailed cylinders (18) a follower frame (19) for guiding follower gaugers (20) articulated at the lateral gaugers (15) is connected, and the follower frame (19) is drawn along behind on the bottom gaugers, or rather on bottom follower gaugers (25) articulated thereto.

3. Method according to claim 1 or 2, characterised in that the trench is driven forward by means of a material extraction appliance (39) arranged on the supporting frame (10).

4. Arrangement for redeveloping railway track installations, in particular multiple-track installations, having a sliding gauger construction (9) which follows the course of the old track and secures the trench (6) which is created by clearing away the track substructure of the old track and the course of which is being progressively excavated, said gauger construction (9) being provided with bottom and lateral gaugers (13, 15) guided on its supporting frame (10) and with allocated gauger cylinders (16) supported by the supporting frame, the supporting frame (10) having an essentially U-shaped cross-section, of which the flat frame piece (11) forming the crosspiece of the U incorporates gauger guides (12) for the bottom gaugers (13) on its underside and of which the side pieces (14) forming the legs of the U and raised above the flat frame piece (11) incorporate guides (12) for the lateral gaugers (15), and where also, for making up the new track bed, in a working area (23) to the rear, behind the supporting frame (10) or a follower frame (19), there is disposed a compression and levelling bar (29) which is can be moved over the trench floor (8) and which is coupled to the supporting frame via hydraulic displacement cylinders (31).

5. Arrangement according to claim 4, characterised in that the supporting frame (10) of the sliding gauger construction (9) forms a leader frame to which via hydraulic trailed cylinders (18) a follower frame (19) is coupled, and that follower gaugers (20) guided on the follower frame (19) are connected in joints (21), preferably cardan joints, on the lateral gaugers (15) set on the leader frame.

6. Arrangement according to claim 5, characterised in that follower bottom gaugers (25) are connected on the outer bottom gaugers (13), in joints (24) on which the follower frame (19) rests.

7. Arrangement according to any of claims 4 to 6, characterised in that the lateral gaugers (15) are longer than the bottom gaugers (13), protruding past the front and back of the supporting frame (10) and past the bottom gaugers.

8. Arrangement according to any of claims 4 to 7, characterised in that disposed on the supporting frame (10) is a material extraction machine (39), preferably adapted to be swivelled up and down, for excavating the trench, along with an earth conveying machine (46).

9. Arrangement according to any of claims 4 to 8, characterised in that claws (26) which can be set against the trench floor (8) are arranged on the supporting frame (10) and/or on the follower frame (19).

10. Arrangement according to any of claims 4 to 9, characterised in that the compression and levelling bar (29) can be supported to form a supporting abutment in the trench (6), e.g. against the compacted bulk material being introduced into the working area (23) at the rear, or against a working appliance, e.g. against a shaker plate or the like for compacting the bulk material.

11. Arrangement according to any of claims 4 to 10, characterised in that the compression and levelling bar (29) is provided with clamping means, e.g. clamping cylinder units, for bracing against the follower gaugers (20) and for pressing the follower gaugers (20) against the walls of the trench.

12. Arrangement according to any of claims 4 to 11, characterised in that the lateral gaugers (15) are of a width roughly corresponding to the depth of the trench.

13. Arrangement according to any of claims 5 to 12, characterised in that the follower gaugers (20) of the lateral gaugers (15) project rearwards beyond the follower frame (19) and here secure the working space (23) for the introduction of the new track bed.

14. Arrangement according to any of claims 4 to 13, characterised in that at least some of the lateral gaugers (15) feature a cuneiform cutter (15') at the front gauger extremity.

15. Arrangement according to any of claims 4 to 14, characterised in that the compression and levelling bar (29) is guided on the lateral gaugers or the follower gaugers (20) thereof.

16. Arrangement according to any of claims 4 to 15, characterised in that the supporting frame (10) tapers conically towards the back.

17. Arrangement according to any of claims 4 to 16, characterised in that the lateral gaugers (15) or their follower gaugers (20) can be set against the side wall of the trench in a non-positive manner.

18. Arrangement according to any of claims 5 to 17, characterised in that the follower frame (19) is provided with clamping means which operate against the follower gaugers (20), e.g. clamping cylinder units, to provide bracing in the trench and to press the follower gaugers (20) against the wall of the trench.

19. Arrangement according to any of claims 4 to 18, characterised in that the bottom gaugers (13) and/or the follower bottom gaugers (25) can be embedded in the trench floor (8) by means of claw-like elements, especially spikes.

## Revendications

1. Procédé de réfection des installations de voies ferrées, en particulier des installations à plusieurs voies, selon lequel, en procédant à l'évacuation de l'infrastructure de l'ancienne voie, on creuse une tranchée (6) progressant en suivant son parcours, dans lequel est déposé le matériau pour la mise en place du lit de la nouvelle voie, dans lequel pour assurer la tranchée (6), est utilisé un dispositif porte-lames (9) glissant, ayant des lames de sol (13) reposant sur le fond (8) de la tranchée et ayant des lames latérales servant à la sécurité des parois latérales (15), et les lames de sol et les lames latérales (13, 15), guidées sur un cadre d'appui (10) du dispositif porte-lames (9) glissant, étant précomprimées au moyen de vérins porte-lames (16) disposés entre-elles et le cadre d'appui, avant que le cadre d'appui (10) soit déplacé à la suite, et, dans lequel en outre, derrière le dispositif porte-lames (9) glissant, au moyen d'une poutre de pressage et d'égalisation (19) couplée à celui-ci de façon mobile, on procède à l'égalisation du fond (8) de la tranchée, avec une inclinaison par rapport au côté arrière de la tranchée, et, à l'abri du dispositif porte-lames (9) dans la zone des extrémités arrières des lames latérales, sont déposés les matériaux destinés à constituer le nouveau lit de voie de manière que, dans l'espace de travail arrière (23) du dispositif porte-lames (9) glissant, à titre de nouveau lit de voie, sur le fond de tranchée soient déposés, un revêtement (33) constitué par exemple d'une couverture, d'une couche d'argile ou analogue et, sur celui-ci, une couche compactée de sable (34) et, enfin, sur celle-ci une couche compactée de ballast.

2. Procédé selon la revendication 1, caractérisé en ce qu'est utilisé un dispositif porte-lames en plusieurs parties, susceptible d'être commandé en direction, dont le cadre d'appui (10) constitue un cadre avant, auquel est rattaché, par l'intermédiaire de vérins hydrauliques de rappel par traction (18), un cadre arrière (19), destiné au guidage de lames suiveuses (20) raccordées de façon articulée aux lames latérales (15), le cadre arrière (19) étant tracté à l'arrière, en glissant sur les lames de sol, respectivement les lames suiveuses de sol (25) y étant raccordées de façon articulée.

3. Procédé selon la revendication 1 ou 2, caractérisé en ce que l'avancement de la tranchée est effectué au moyen d'un appareil de creusement (39) disposé sur le cadre d'appui (10).

4. Dispositif pour la réfection des installations de voies ferrées, en particulier des installations à plusieurs voies, avec un dispositif porte-lames (9) glissant, suivant le parcours de l'ancienne voie, qui assure la tranchée (6) creusée de façon progressive sur son parcours par évacuation de l'infrastructure de l'ancienne voie, et qui est pourvu de lames de sol et de lames latérales (13, 15) guidées sur son cadre d'appui (10) et de vérins porte-lames (16) associés, prenant appui sur le cadre d'appui, de sorte que le cadre d'appui (10) présente une section transversale sensiblement en forme de U, dont la partie cadre (11) plate, constituant la barre du U, présente en face inférieure des guidages (12) de lames destinés aux lames de sol (13) et dont les parties latérales (14), constituant les branches du U, dépassant de la partie cadre plate (11), présentent des guidages (12) destinés aux lames latérales (15), et que, en outre, dans un espace de travail arrière (23), se trouvant derrière le cadre d'appui (10) ou bien derrière un cadre arrière (19), est disposée, pour la mise en place du nouveau lit de voie, une poutre de pressage et d'égalisation (29), déplaçable sur le fond (8) de la tranchée et couplée au cadre d'appui par l'intermédiaire de vérins de déplacement (31) hydrauliques.

5. Dispositif selon la revendication 4, caractérisé en ce que le cadre d'appui (10) du dispositif porte-lames (9) glissant constitue un cadre avant, à l'aide duquel, par l'intermédiaire de vérins hydrauliques de rappel par traction (18) est couplé un cadre arrière (19), et en ce qu'aux lames latérales (15), guidées sur le cadre avant, sont raccordées dans des articulations (21), de préférence des articulations à la cardan des lames suiveuses (20) qui se guident sur le cadre arrière (19).

6. Dispositif selon la revendication 5, caractérisé en ce qu'aux lames de sol (13) extérieures sont raccordées dans des articulations (24) des lames suiveuses de sol (25), sur lesquelles prend appui le cadre arrière (19).

7. Dispositif selon l'une des revendications 4 à 6, caractérisé en ce que les lames latérales (15) ont une longueur supérieure à celles des lames de fond (13), de sorte qu'elles dépassent à l'avant et à l'arrière du cadre d'appui (10) et des lames de sol.

8. Dispositif selon l'une des revendications 4 à 7, caractérisé en ce que sur le cadre d'appui (10) est disposé un appareil de creusement (39), de préférence pouvant pivoter en hauteur, pour creuser la tranchée conjointement avec un transporteur d'évacuation (46).

9. Dispositif selon l'une des revendications 4 à 8, caractérisé en ce que des griffes de cramponnement (26), pouvant être calées contre le fond (8) de la tranchée, sont disposées sur le cadre d'appui (10) et/ou sur le cadre arrière (19).

10. Dispositif selon l'une des revendications 4 à 9, caractérisé en ce que la poutre de pressage et d'égalisation (29) peut prendre appui, pour constituer un contre-appui dans la tranchée (6), par exemple contre le matériau en vrac compacté déposé dans l'espace de travail (23) arrière, ou bien contre un appareil de travail, par exemple contre une plaque vibrante ou analogue, pour le compactage du matériau en vrac.

11. Dispositif selon l'une des revendications 4 à 10, caractérisé en ce que la poutre de pressage et d'égalisation (29) est pourvue de moyens de serrage, par exemple d'ensembles de vérins de serrage, pour produire un serrage contre les lames suiveuses (20), respectivement pour presser les lames suiveuses (20) contre les parois de la tranchée.

12. Dispositif selon l'une des revendications 4 à 11, caractérisé en ce que les lames latérales (15) ont une largeur correspondant à peu près à la profondeur de la tranchée.

13. Dispositif selon l'une des revendications 5 à 12, caractérisé en ce que les lames suiveuses (20) des lames latérales (15) ressortent à l'arrière du cadre arrière (19) et assurent à cet endroit l'espace de travail (23), pour le dépôt du nouveau lit de voie.

14. Dispositif selon l'une des revendications 4 à 13, caractérisé en ce qu'au moins une partie des lames latérales (15) présente, à l'extrémité la plus avant de la lame un tranchant (15'), en forme de coin.

15. Dispositif selon l'une des revendications 4 à 14, caractérisé en ce que la poutre de pressage et d'égalisation (29) se guide sur les lames latérales, respectivement sur leurs lames suiveuses (20).

16. Dispositif selon l'une des revendications 4 à 15, caractérisé en ce que le cadre d'appui (10) va en s'effilant de façon conique vers sa face arrière.

17. Dispositif selon l'une des revendications 4 à 16, caractérisé en ce que les lames latérales (15), respectivement leurs lames suiveuses (20), peuvent être calées angulairement avec intervention de force contre la paroi latérale de la tranchée.

18. Dispositif selon l'une des revendications 5 à 17, caractérisé en ce que le cadre arrière (19) est équipé de moyens de serrage agissant contre les lames suiveuses (20), par exemple des ensembles à cylindre de serrage, dans le but d'effectuer un serrage dans la tranchée, respectivement pour assurer le pressage des lames suiveuses (20) contre la paroi de la tranchée.

19. Dispositif selon l'une des revendications 4 à 18, caractérisé en ce que les lames de sol (13) et/ou les lames suiveuses de sol (25) peuvent être mis en cramponnement sur le fond (8) de la tranchée au moyen d'éléments de cramponnement tels que, surtout, des crampons antidérapants.
